# EUROPÄISCHE PATENTSCHRIFT

(11) **EP 2 447 474 B1**
(45) Veröffentlichungstag und Bekanntmachung des Hinweises auf die Patenterteilung: **06.12.2017**
(21) Anmeldenummer: 11185808.0
(22) Anmeldetag: 19.10.2011
(51) Int. Cl.: F01D 5/30, F01D 9/04, F01D 11/00

(54) **Schaufelanordnung, insbesondere Leitschaufelanordnung**
Blade arrangement, especially stator blade arrangement
Agencement d'aube, notamment agencement d'aube directrice

(30) Priorität: 27.10.2010 CH 17872010
(43) Veröffentlichungstag der Anmeldung: 02.05.2012
(73) Patentinhaber: Ansaldo Energia IP UK Limited, London W1G 9DQ (GB)
(72) Erfinder: Wellenkamp, Ulrich, 5210 Windisch (CH); Kolev, Sejko, 5242 Birr (CH)
(74) Vertreter: Bernotti, Andrea

(56) Entgegenhaltungen:
- EP-A1- 1 548 232
- EP-A1- 1 803 900
- EP-A2- 1 865 153
- GB-A- 2 156 908
- GB-A- 2 171 150
- US-A- 5 522 706
- US-A1- 2006 222 502

## Beschreibung

### Technisches Gebiet

Die Erfindung bezieht sich auf eine Schaufelanordnung, insbesondere eine Leitschaufelanordnung, an einer Wand eines Fluidströmungsweges einer Strömungsmaschine, insbesondere Gasturbine, wobei zur Halterung der Schaufeln in einem in der Wand ausgebildeten Aufnahmekanal mit hinterschnittenen Flanken entsprechend angepasste schaufelseitige Fußstücke sowie die Fußstücke separierende Zwischenfüllstücke formschlüssig aufgenommen und kraftschlüssig fixiert sind.

### Stand der Technik

Die EP 1 803 900 A1 zeigt eine Schlussbaugruppe, mit der der verbleibende Zwischenraum zwischen einer ersten und einer letzten in einer Umfangsnut einer Strömungsmaschine eingesetzten Schaufel eines Schaufelkranzes geschlossen werden soll. Dabei handelt es sich im Wesentlichen um ein zwischen den Füßen der ersten und der letzten Schaufel angeordnetes zweiteiliges Zwischenstück, welches sich durch Schraubelemente an den hinterschnittenen Flanken der Umfangsnut verspannen lässt.

Die EP 1 548 232 A1 zeigt die Anordnung von Leitschaufeln einer Strömungsmaschine, wobei die Leitschaufeln Leitschaufelfüße besitzen, die in einer hinterschnittene Flanken aufweisende Umfangsnut eines Leitschaufelträgers formschlüssig aufgenommen sind. Zwischen benachbarten Leitschaufelfüßen sind in der Umfangsnut Füllstücke angeordnet, die den Abstand der Leitschaufelfüße in Umfangsrichtung bestimmen. Um die Füllstücke spielfrei zu fixieren sind am Boden der Umfangsnut nutförmige Ausnehmungen mit darin angeordneten ringförmigen Presssegmenten vorgesehen, die die Füllstücke vom Boden der sie aufnehmenden Umfangsnut wegdrücken, so dass die Füllstücke mit entsprechenden Profilen an den hinterschnittenen Flanken der Umfangsnut kraftschlüssig anliegen. Die Presssegmente können die Montage bzw. Demontage der Füllstücke erheblich erschweren.

Die GB 2156908 A bezieht sich auf eine Rotoranordnung einer Strömungsmaschine. Dabei ist vorgesehen, die Laufschaufeln des Rotors mit entsprechend geformten Laufschaufelfüßen in einen rotorseitigen Aufnahmekanal einzusetzen, wobei die Laufschaufelfüße mit entsprechenden Profilen formschlüssig in Unterschneidungen an den Kanalflanken festgehalten werden. Zur Sicherung der Laufschaufelfüße in Kanallängsrichtung ist ein Verriegelungsstück vorgesehen, welches sich zwischen den Hinterschneidungen der Kanalflanken und dem Kanalboden mittels einer Spannschraube form- und kraftschlüssig verspannen lässt.

Die US 5,522,706 betrifft ebenfalls die Sicherung von Laufschaufelfüßen, und zwar in Längsrichtung eines die Laufschaufelfüße aufnehmenden rotorseitigen Kanals. Hier sind beidseitig eines Laufschaufelfußes Riegelstücke angeordnet, die sich nach Anordnung der Laufschaufelfüße im Kanal montieren und innerhalb des Kanals zwischen flankenseitigen Hinterschneidungen und dem Kanalboden durch nicht näher beschriebene Spannelemente (in der Zeichnung sind lediglich andeutungsweise Spannschrauben dargestellt) fixieren lassen. Es wird an keiner Stelle gezeigt oder angedeutet, dass die Riegelstücke den Aufnahmekanal für die Laufschaufelfüße zwischen den Laufschaufeln unter Bildung einer im Wesentlichen störkonturenfreien Oberfläche ausfüllen sollen.

Die EP 1 865 153 A2 zeigt die Anordnung von Laufschaufeln an einer Kompressorscheibe. Diese besitzt einen Umfangskanal mit hinterschnittenen Flanken, der entsprechend angepasste Laufschaufelfüße formschlüssig aufnimmt. Zur Sicherung der Laufschaufelfüße ist innerhalb des Aufnahmekanals ein Riegelteil angeordnet, welches im eingesetzten Zustand hinterschnittene Flanken des Aufnahmekanals untergreift und mittels einer Spannschraube, die in eine Vertiefung am Kanalboden eingreift, innerhalb des Kanals kraft- und formschlüssig verspannt werden kann. Auch hier wird weder gezeigt noch angedeutet, dass das Verriegelungsstück zwischen den benachbarten Laufschaufeln eine störkonturenfreie Oberfläche bilden könnte.

Die GB 2 171 150 A betrifft die Anordnung von Schaufeln einer Rotoranordnung einer Strömungsmaschine, insbesondere Gasturbine. Die Schaufeln besitzen schaufelseitige Fußstücke, welche sich in einen Aufnahmekanal an der Nabe der Rotoranordnung einsetzen lassen, wobei die Fußstücke und der Kanal gegengleiche Hinterschneidungen aufweisen, die miteinander zusammenwirken und damit die Möglichkeit bieten, die Fußstücke innerhalb des Kanals durch Formschluss festzuhalten. Bei der Montage der Schaufeln an der Rotornabe werden die Schaufeln mit ihren Fußstücken zunächst in einer gegenüber der Sollposition verdrehten Stellung in den Kanal eingeschoben und sodann in die Sollstellung gedreht. Erst durch diese Drehung wird ein Formschluss zwischen den Hinterschneidungen der Fußstücke und des Kanals erreicht. Jedoch haben die Fußstücke zunächst noch ein mehr oder weniger großes Spiel innerhalb des Kanals. Zur Beseitigung des Spiels sind Füllstücke zwischen den Fußstücken vorgesehen. Diese bestehen im Wesentlichen aus einem Innengewindeteil, welches mit seitlichen Flanschen in Aussparungen an den Fußstücken der Schaufeln eingreift. Das Innengewindeteil nimmt ein in seinem Innengewinde schraubverstellbares Außengewindeteil auf, dessen eines Ende durch Schraubverstellung gegen den Boden des Aufnahmekanals spannbar ist, wobei die Flansche des Innengewindeteils die Fußstücke benachbarter Schaufeln aus dem Aufnahmekanal auszuheben suchen. Dabei werden die Fußstücke der Schaufeln mit ihren Hinterschneidungen an den gegengleichen Hinterschneidungen des Kanals verklemmt bzw. verkeilt. Jedes Zwischenstück wird also mittelbar durch die benachbarten im Kanal verklemmten Fußstücke der Schaufeln festgehalten.

Der obige Stand der Technik zeigt keine Schaufelanordnung, bei der zwischen benachbarten Schaufeln bzw. zwischen deren Füßen angeordnete Füllstücke einerseits zwischen den Schaufeln eine im Wesentlichen störkonturenfreie Oberfläche bilden und andererseits innerhalb eines hinterschnittenen Aufnahmekanals form- und kraftschlüssig verspannt werden können.

### Darstellung der Erfindung

Hier setzt die Erfindung ein. Dabei ist es Aufgabe der Erfindung, eine neue Halterung für die Beschaufelung einer Turbine oder dergleichen zu schaffen. Entsprechend bezieht sich die Erfindung auf eine Schaufelanordnung gemäß Anspruch 1. Insbesondere soll dabei eine leichte Austauschbarkeit der Zwischenfüllstücke gewährleistet sein.

Hierzu ist erfindungsgemäß vorgesehen, dass die Zwischenfüllstücke zum Kanalboden im Wesentlichen senkrechte Gewindebohrungen mit darin eingedrehten Schrauben aufweisen, die durch Schraubverstellung gegen den Kanalboden spannbar sind.

Die Erfindung beruht auf dem allgemeinen Gedanken, an den Zwischenfüllstücken Schrauben anzuordnen, mit denen sich die Zwischenfüllstücke im Aufnahmekanal kraftschlüssig fixieren lassen. Die Schrauben sind zudem unverlierbar angeordnet.

Da sich auf diese Weise jedes Zwischenfüllstück separat im Aufnahmekanal verspannen lässt, kann jedes Zwischenfüllstück unabhängig von anderen Füllstücken justiert und fixiert werden. Darüber hinaus ist auch eine Demontage des Zwischenfüllstücks leicht möglich.

Im übrigen wird hinsichtlich bevorzugter Merkmale der Erfindung auf die Ansprüche und die nachfolgende Erläuterung der Zeichnung verwiesen, anhand der eine bevorzugte Ausführungsform der Erfindung näher beschrieben wird.

Schutz wird nicht nur für angegebene oder dargestellte Merkmalskombinationen sondern auch für prinzipiell beliebige Kombinationen der angegebenen oder dargestellten Einzelmerkmale beansprucht.

### Kurze Beschreibung der Zeichnungen

In der Zeichnung zeigen
- Fig. 1: eine perspektivische Darstellung eines Verdichtergehäusesegmentes mit Aufnahmekanal und darin aufgenommenen Beschaufelung,
- Fig. 2: eine Draufsicht dieses Gehäusesegmentes entsprechend dem Pfeil II in Fig. 1,
- Fig. 3: ein Schnittbild entsprechend der Schnittlinie III-III in Fig. 2 und
- Fig. 4: ein Schnittbild entsprechend der Schnittlinie IV-IV in Fig. 2.

### Wege zur Ausführung der Erfindung

Nachfolgend soll die Erfindung anhand eines Ausführungsbeispieles und der Fig. 1 bis 4 näher erläutert werden.

Gemäß Fig. 1 und Fig. 2 besitzt ein Verdichtergehäusesegment 1 auf der seiner den zu verdichtenden Gasstrom zugewandten Seite einen Aufnahmekanal 2 mit umlaufenden Stegen 9. Dabei werden im dargestellten Beispiel durch die an den Kanalflanken angeordnete stegartige Vorsprünge Hinterschneidungen gebildet. In den Aufnahmekanal 2 sind Leitschaufeln 3 mit an ihnen angeformten, dem Querschnitt des Aufnahmekanals 2 angepassten Fußstücken eingesetzt. Zwischen den Fußstücken benachbarter Leitschaufeln 3 sind jeweils dem Kanalquerschnitt angepasste Zwischenfüllstücke 4 angeordnet, die einerseits den Kanal 2 ausfüllen, sodass das Gehäusesegment 1 gasstromseitig eine im Wesentlichen störkonturenfreie Oberfläche erhält. Andererseits wird durch die Zwischenfüllstücke 4 ein vorgegebener Abstand zwischen benachbarten Leitschaufeln 3 sichergestellt.

Gemäß den Figuren 3 und 4 werden die Zwischenfüllstücke 4 jeweils von einer zum Boden des Aufnahmekanals 2 im Wesentlichen senkrechten Gewindebohrung durchsetzt, die eine Schraube 5 aufnimmt. Diese Gewindebohrung mündet auf der dem Kanalboden zugewandten Seite der Zwischenfüllstücke 4 in eine dort angeordnete zum Kanalboden hin geöffnete Vertiefung 6, die ein an der Schraube 5 angeordnetes Endstück 7 aufzunehmen vermag. Am vom Endstück 7 abgewandten Ende der Schraube 5 ist ein Innensechskant 8 oder dergleichen zum Ansetzen eines Schraubwerkzeuges vorgesehen, mit dem sich die Schraube 5 in der Gewindebohrung des Zwischenfüllstückes 4 schraubverstellen lässt. Erfindungsgemäß ist nun vorgesehen, die Schrauben 5 mittels des vorgenannten Schraubwerkzeugs mit ihren Endstücken 7 gegen den Boden des Aufnahmekanals 2 zu spannen. Damit wird der Formschluss des jeweiligen Zwischenfüllstückes 4 mit den Hinterschneidungen an den Flanken des Aufnahmekanals 2 (umlaufende Stege 9) unter kraftschlüssiger Fixierung des jeweiligen Zwischenfüllstückes 4 spielfrei gemacht.

Im Beispiel der Fig. 4 sind an den Flanken des Kanals 2 stegartige Vorsprünge 9 angeformt, die in entsprechende Nuten an den Flanken der Zwischenfüllstücke 4 hineinragen. Wenn nun die Schraube 5 durch Schraubverstellung mit ihrem Endstück 7 gegen den Boden des Aufnahmekanals 2 gespannt wird, tritt eine entsprechende Pressung zwischen der dem Kanalboden zugewandten Seitenfläche des Steges 9 und der dieser Seitenfläche zugewandten Seitenfläche der im Zwischenfüllstück 4 ausgebildeten Nut auf.

Soweit die Schraube 5 mit ihrem Gewindeteil im verspannten Zustand des Zwischenfüllstücks 4 aus dessen vom Kanalboden abgewandter Oberseite herausragt, erfolgt eine Nachbearbeitung, um ein mit der Oberseite des Zwischenfüllstücks 4 fluchtendes Stirnende zu gewährleisten. Ggf. kann auch die genannte Oberseite des Zwischenfüllstückes 4 nachbearbeitet werden, um einen glatten Übergang zu den angrenzenden Flächen des Gehäusesegmentes 1 zu gewährleisten. Auf diese Weise wird zwischen den Leitschaufeln eine störkonturenfreie Grenzfläche für den Fluidstrom der Strömungsmaschine geschaffen.

Gegen Lösen wird die Schraube 5 gesichert.

### Bezugszeichenliste

- 1: Verdichtergehäusesegment
- 2: Aufnahmekanal
- 3: Leitschaufeln
- 4: Zwischenfüllstücke
- 5: Schraube
- 6: Vertiefung
- 7: Endstück
- 8: Innensechskant
- 9: umlaufende Stege, stegartige Vorsprünge

## Patentansprüche

1. Schaufelanordnung, insbesondere Leitschaufelanordnung, umfassend Schaufeln (3), Zwischenfüllstücke (4) und eine Wand (1) eines Fluidströmungsweges einer Strömungsmaschine, insbesondere Gasturbine, wobei zur Halterung der Schaufeln in einem in der Wand ausgebildeten Aufnahmekanal (2) mit hinterschnittenen Flanken entsprechend angepasste schaufelseitige Fußstücke sowie die diese Fußstücke separierende Zwischenfüllstücke (4) formschlüssig aufgenommen und kraftschlüssig fixiert sind, und wobei die Zwischenfüllstücke (4) den Kanal (2) unter Bildung einer im Wesentlichen störkonturenfreien gasstromseitigen Oberfläche zwischen den schaufelseitigen Fußstücken ausfüllen, und dass in den Zwischenfüllstücken (4) zum Kanalboden im Wesentlichen senkrechte Gewindebohrungen mit darin eingedrehten Schrauben (5) vorgesehen sind, die durch Schraubverstellung gegen den Kanalboden verspannt sind, **dadurch gekennzeichnet,**
**dass** an den Flanken des Aufnahmekanals (2) stegartige Vorsprünge (9), die sich in Kanallängsrichtung erstrecken, angeordnet sind, und dass die den Kanalflanken zugewandten Seiten der Zwischenfüllstücke (4) mit entsprechend angepassten Nuten zur Aufnahme der stegartigen Vorsprünge versehen sind.

2. Schaufelanordnung nach Anspruch 1,
**dadurch gekennzeichnet,**
**dass** die Schrauben (5) mit einem stempelartigen Endstück (7), welches einen im Vergleich zum Gewindeabschnitt der Schrauben (5) großen Querschnitt aufweist, gegen den Kanalboden spannbar sind.

3. Schaufelanordnung nach Anspruch 1 oder 2,
**dadurch gekennzeichnet,**
**dass** die Schrauben (5) einen wurmschraubenartigen Gewindeteil besitzen, dessen vom Kanalboden abgewandtes Stirnende mit einer im Querschnitt unrunden Öffnung zur Aufnahme eines Schraubwerkzeuges versehen ist.

4. Schaufelanordnung nach einem Ansprüche 1 bis 3,
**dadurch gekennzeichnet,**
**dass** das Endstück (7) der Schrauben (5) bei der Montage der Zwischenfüllstücke (4) im Aufnahmekanal von einer Vertiefung (6) in der dem Kanalboden zugewandten Seite des jeweiligen Zwischenfüllstückes (4) aufgenommen wird.

## Claims

1. Blade arrangement, in particular stator blade arrangement, comprising blades (3), intermediate fillers (4) and a wall (1) of a fluid flow path of a turbomachine, in particular a gas turbine, wherein to hold the blades, correspondingly adapted blade-side feet and intermediate fillers (4) separating these feet are held by form fit and fixed by force fit in a receiving channel (2) with undercut flanks which is formed in the wall, and wherein the intermediate fillers (4) fill the channel (2), forming a surface between the blade-side feet on the gas flow side which is substantially free from interference contours, and that substantially vertical threaded bores with screws (5) inserted therein are provided in the intermediate fillers (4) down to the channel base and are braced against the channel base by the screw setting, **characterised in that** stepped protrusions (9) extending in the channel longitudinal direction are arranged on the flanks of the receiving channel (2), and that the sides of the intermediate fillers (4) facing the channel flanks are provided with correspondingly shaped grooves for receiving the stepped protrusions.

2. Blade arrangement according to claim 1, **characterised in that** the screws (5) can be braced against the channel base with a pad-like end piece (7) which has a greater cross-section than the threaded portion of the screws (5).

3. Blade arrangement according to claim 1 or 2, **characterised in that** the screws (5) have a threaded part in the manner of an endless screw, the end face of which facing away from the channel base is provided with an opening of non-round cross-section for receiving a screw tool.

4. Blade arrangement according to any of claims 1 to 3, **characterised in that** on mounting of the intermediate fillers (4) in the receiving channel, the end piece (7) of the screws (5) is received by a recess (6) in the side of the respective intermediate filler (4) facing the channel base.

## Revendications

1. Disposition d'aubes, plus particulièrement disposition d'aubes directrices, comprenant des aubes (3), des cales intermédiaires (4) et une paroi (1) d'un trajet d'écoulement de fluide d'une machine à écoulement, plus particulièrement une turbine à gaz, moyennant quoi, pour la fixation des aubes dans un canal de logement (2) réalisé dans la paroi, avec des flancs à contre-dépouilles, sont logés par complémentarité de forme et fixés par force des embases côté aubes adaptées ainsi que les cales intermédiaires (4) séparant ces embases et
les cales intermédiaires (4) remplissant le canal (2) en formant une surface côté flux de gaz essentiellement sans contours perturbateurs entre les embases côté aubes, et, dans les cales intermédiaires (4), sont prévus des trous taraudés essentiellement perpendiculaires au fond du canal, avec des vis (5) insérées à l'intérieur, qui sont serrées contre le fond du canal par réglage à vis, **caractérisée en ce que** sur les flancs du canal de logement (2) sont disposées des saillies en forme de nervures (9) qui s'étendant dans la direction longitudinale du canal et **en ce que** les côtés, orientés vers les flancs du canal, des cales intermédiaires (4) sont munis de rainures spécialement adaptées pour le logement des saillies en forme de nervures.

2. Disposition d'aubes selon la revendication 1,
**caractérisée en ce que**
les vis (5) peuvent être serrées contre le fond du canal avec un embout en forme de poinçon (7), qui présente une section transversale plus grande sue la portion filetée des vis (5).

3. Disposition d'aubes selon la revendication 1 ou 2,
**caractérisée en ce que**
les vis (5) comprennent une partie filetée de type vis sans fin, dont l'extrémité frontale opposée au fond du canal est munie d'une ouverture de section transversale non ronde pour le logement d'un outil de vissage.

4. Disposition d'aubes selon l'une des revendications 1 à 3,
**caractérisée en ce que**
l'embout (7) des vis (5) est logé, lors du montage des cales intermédiaires (4) dans le canal de logement, par un creux (6) dans le côté, orienté vers le fond du canal, de la cale intermédiaire (4) correspondante.
